# EUROPÄISCHE PATENTSCHRIFT

(11) **EP 0 598 083 B1**
(45) Veröffentlichungstag und Bekanntmachung des Hinweises auf die Patenterteilung: **24.04.1996**
(21) Anmeldenummer: 93912581.1
(22) Anmeldetag: 11.06.1993
(51) Int. Cl.: F23D 14/14

(54) **STRAHLUNGSBRENNER FÜR HEIZKESSEL**
RADIANT BURNER FOR BOILERS
BRULEUR RADIANT POUR CHAUDIERE DE CHAUFFAGE CENTRAL

(30) Priorität: 13.06.1992 DE 4219443; 23.03.1993 DE 9304247 U
(43) Veröffentlichungstag der Anmeldung: 25.05.1994
(73) Patentinhaber: VIESSMANN WERKE GmbH & CO., D-35107 Allendorf/Eder (DE)
(72) Erfinder: VIESSMANN, Hans, D-3559 Battenberg (DE); HOFBAUER, Peter, D-5064 Rösrath-Hoffnungsthal (DE)
(74) Vertreter: Wolf, Günter, Dipl.-Ing.
(86) Internationale Anmeldenummer: DE9300506
(87) Internationale Veröffentlichungsnummer: WO9325846

(56) Entgegenhaltungen:
- FR-A- 1 361 509
- US-A- 3 360 028
- US-A- 3 684 260
- PATENT ABSTRACTS OF JAPAN vol. 9, no. 117 (M-381) 22. Mai 1985 & JP-60 004 718 (MATSUSHITA) 11. Januar 1985
- PATENT ABSTRACTS OF JAPAN vol. 9, no. 268 (M-424)(1991) 25. Oktober 1985 & JP-A-60 114 615 (OSAKA GAS) 21. Juni 1985

## Beschreibung

Die Erfindung betrifft einen Strahlungsbrenner für Heizkessel, bestehend aus einem Tragblech mit zu einer Gaseinströmöffnung im Tragblech führenden Gaszufuhrleitung und mit einer auf der anderen Seite des Tragbleches angeordneten gewölbten Brennerfläche aus Drhatgewebe.

Derartige Strahlungsbrenner sind bspw. nach der US-A-3 360 028 bekannt. Die gewölbte Brennerfläche aus Drahtgewebe hat hierbei eine langgestreckte, etwa halbzylindrische Form, wodurch die kreisförmig ausgebildete Gaszuströmöffnung in bezug auf die Brennerfläche zwangsläufig sehr klein wird und sich dadurch eine schlechte Gasverteilung ergibt, an der auch eine kleine geschlitzte Blende hinter der Gaszuströmöffnung nichts wesentliches ändert. Außerdem ist ein solcher Brenner schlecht für die heutigen kompakten Raumformen von Brennkammern bzw. Heizkesseln geeignet, d.h., man müßte mehrere solcher halbzylindrischen Brenner parallel nebeneinander anordnen, um eine weitgehend gleichmäßige Strahlungsbeaufschlagung der beteiligten Brennkammerwände angenähert erreichen zu können. Gleiches gilt in etwa auch für einen Brenner nach der US-A-3 291 187.

Eine ebenfalls schlechte Gasverteilung zeigt auch ein Strahlungsbrenner nach der FR-A-1 361 509, der praktisch Kugelform und in bezug auf die Größe der Brennerfläche eine ebenfalls kleine Gaszuströmöffnung hat. Außerdem ergeben sich durch die Kugelform beachtliche Rückstrahlungsbelastungen zur Brenneranschlußseite hin.

Ausgehend von einem Strahlungsbrenner der gattungsgemäßen Art liegt der Erfindung die Aufgabe zugrunde, diesen dahingehend zu verbessern, daß in bezug auf die Größe der Brennerfläche eine möglichst große Gaseinströmöffnung vorhanden, die Brennerfläche von ihrer Formgebung her möglichst stabil und zwischen Zuströmöffnung und Brennerfläche eine möglichst gleichmäßige Gasverteilung auf die gesamte Brennerfläche erreichbar sein soll.

Diese Aufgabe ist mit einem Stahlungsbrenner der gattungsgemäßen Art nach der Erfindung dadurch gelöst, daß die Brennerfläche in Form einer Halbkugel ausgebildet und unter dieser konzentrisch und mit in bezug auf den Halbkugeldurchmesser der Brennerfläche wesentlich kleineren Abstand mindestens ein ebenfalls halbkugelförmiger und ebenfalls am Tragblech befestigter Gasverteiler aus gelochtem Blech angeordnet ist, und daß der Durchmesser der Gaseinströmöffnung im wesentlichen dem Durchmesser des halbkugelförmigen Gasverteilers entspricht.

Mit dieser erfindungsgemäßen Ausbildung sind alle gestellten Forderungen nach Kompaktheit, Stabilität und optimaler Gasverteilung erfüllt.

Weitere Ausgestaltungen ergeben sich nach den Unteransprüchen, deren Vorteile im Rahmen der nachfolgenden Beschreibung von Ausführungsbeispielen mit erläutert werden.

Es zeigt schematisch
- Fig. 1: im Schnitt eine besondere Ausführungsform des Brenners als integrale Einheit mit einem Heizkesselverschluß;
- Fig. 2: im Schnitt den "nackten" Brenner mit zwei Gasverteilern und dem Tragblech;
- Fig. 3: im Schnitt eine besondere Ausführungsform des Brenners;
- Fig. 4: ebenfalls im Schnitt den Brenner für atmosphärischen Betrieb;
- Fig. 5: eine Draufsicht auf den Brennernach Fig. 4 und
- Fig. 6: im Schnitt die Anordnung des Brenners in der Brennkammer eines Heizkessels.

Der Strahlungsbrenner besteht grundsätzlich und in bekannter Weise aus einem Tragblech 1 mit zu einer Gaseinströmöffnung 2 im Tragblech 1 führenden Gaszufuhrleitung 3 und mit einer auf der anderen Seite des Tragbleches 1 angeordneten gewölbten Brennerfläche 4 aus Drahtgewebe.

Für einen solchen Brenner ist nun aber wesentlich, daß die Brennerfläche 4 in Form einer Halbkugel ausgebildet und unter dieser konzentrisch und mit in bezug auf den Halbkugeldurchmesser D der Brennerfläche 4 wesentlich kleineren Abstand A mindestens ein ebenfalls halbkugelförmiger und ebenfalls am Tragblech 1 befestigter Gasverteiler 5 aus gelochtem Blech angeordnet ist, und daß der Durchmesser D₁ der Gaseinströmöffnung 6 im wesentlichen dem Durchmesser D₂ des halbkugelförmigen Gasverteilers 5 entspricht (siehe Fig.4).

An dieser Ausbildung ändert sich grundsätzlich nichts, d.h., egal ob nun der Brenner mit Gebläse betrieben wird oder atmosphärisch, d.h., etwas zu ändern ist nur die Art der Gaszuführung, wie sie bspw. für einen atmosphärischen Brenner in Fig. 4 dargestellt ist, der in diesem Falle nur einen Gasverteiler 5 aufweist und an dem die Größe der Gaseinströmöffnung besonders deutlich wird.

Zwecks vorteilhafter Anbringbarkeit der halbkugelförmigen Brennerfläche 4 und der Gasverteiler 5, 5' ist das Tragblech 1 mit ringförmigen Stufenprägungen 7 versehen, an denen die Brennerfläche 4 und der mindestens eine Gasverteiler 5 mit ihren Umfangsrändern 8 angeschlossen sind. Der Umfangsrand 8 der Brennerfläche 4 (siehe Fig. 1, 2) ist dabei einfach durch Umfalzen des Tragblechumfangsrandes am Tragblech 1 befestigt.

Zwecks optimaler Gaseinleitung bei Gebläsebetrieb ist das Tragblech 1 zur Gaszufuhrseite GS hin in Form eines in bezug auf die Brennerachse 9 konvex gewölbten Gasführungstrichters 10 ausgebildet, der am Auslauf ebenfalls eine Stufenprägung 7 bildet, die den inneren Gasverteiler 5' zentriert. Beim Ausführungsbeispiel nach Fig. 1, 2 hat dieser Gasverteiler 5' einen aufgebördeten kleinen Rand 7', der als Zentrierung für den zweiten Gasverteiler 5 dient(siehe auch Fig.3).

Ebenfalls für mit Gebläse betriebene Brenner hat es sich hinsichtlich der Gasverteilung als vorteilhaft erwiesen, im Innenraum 11 der halbkugelförmigen Brennerfläche 4 und vor dem Gasverteiler 5' im Trichter 10 ein Verdrängungskörper 12 anzuordnen und vor der Öffnung 2 des Tragbleches 1 eine Gaszuströmkammer 13 in Form eines gegen den Innenraum 11 offenen, spiral- oder schraubenlinienförmig verlaufenden und sich im Querschnitt reduzierenden Gasführungskanales 14 vorzusehen, wie dies in den Fig. 1, 3 veranschaulicht ist, aus denen auch hervorgeht, daß das Tragblech 1 unter Zwischenanordnung eines Wärmeisolationsringes 15 mit einer Trägerplatte 16 verbunden und diese mit der Gaszuströmkammer 13 versehen ist. Die Trägerplatte 16 bildet die Verschlußtür für die Brennkammer 18 eines "Kompaktheizkessels" 19, von dem in Fig. 6 nur das hier interessierende Oberteil dargestellt ist.

Eine besondere Ausführungsform bezüglich der Befestigung der Gasverteiler 5, 5' ist in Fig. 3 verdeutlicht. Abgesehen davon, daß sich Strahlungsbrenner der vorbeschriebenen Art hervorragend bewährt haben, und die damit bestückten Heizkessel eine nahezu stickoxydfreie Emission zeigen, kann sich jedoch ein gewisser Gefährdungsbereich dort zeigen, wo der äußere Gasverteiler 5 am Tragblech befestigt ist, der sich relativ nahe zur eigentlichen, vom Drahtgewebe gebildeten Brennerfläche 4 erstreckt und somit auch relativ hohen und wechselnden Wärmebelastungen ausgesetzt ist, die zum Reißen der Befestigung führen können. Solche Risse machen zwar den Brenner nicht betriebsunfähig, aber die von den Gasverteilern 5, 5' zu fordernde, möglichst gleichmäßige Gasverteilung zur Brennerfläche hin wird von solchen Rissen bzw. "undichten" Stellen bis zu einem gewissen Grade gestört.

Um dem entgegenzuwirken, ist der Brenner gemäß Fig. 3 derart ausgebildet, daß bei Anordnung von zwei Gasverteilern 5, 5' die Breite B des Umfangsrandes 8 des inneren Gasverteilers 5' im wesentlichen der radialen Distanz A₁ beider Gasverteiler 5, 5' zuzüglich der Breite B₁ des Umfangsrandes 8' des äußeren Gasverteilers 5 auf dem des inneren befestigt ist, wobei der Umfangsrand 8' auf dem des inneren Gasverteilers 5' nahe dem Ansatzbereich AB des inneren Gasverteilers 5' am Tragblech 1 befestigt ist.

Durch diese Ausbildung steht der äußere Gasverteiler 5 nicht mehr in direkter Verbindung mit dem Tragblech 1, sondern wird vom Umfangsrand des inneren Gasverteilers 5' gehalten, der seinerseits wiederum soweit wie möglich entfernt von der Brennerfläche am Tragblech 1 befestigt ist. Dadurch wird der Bewegungsspielraum des Umfangsrandes des äußeren, bzw. brennerflächennahen Verteilers 5 in ausreichendem Maße vergrößert, und es kann nicht mehr zu Umfangsrandabrissen des äußeren Gasverteilers 5 kommen. Der gleiche Effekt wäre übrigens auch erreichbar, wenn man auf dem Träger einen zusätzlichen Trägerring anordnete, der nur am inneren Umfang am Träger befestigt wäre und auf dem man die Umfangsränder der Gasverteiler befestigen würde.

Wie ferner aus Fig. 3 ersichtlich, ist unter dem Tragblech 1 im Bereich seines Außenumfanges zwischen diesen und dem Wärmeisolationsring 15 ein weiterer Isolationsring 20 angeordnet, wobei dieser innen an der äußeren Stufenprägung 7 des Tragbleches 1 anliegt, und schließlich ist das Tragblech 1 mit seinem äußeren Umfangsrand durch einen außen aufgesetzten Spann- und Isolationsring 17 am Wärmeisolationsring 15 festgelegt. Diese Ausbildung trägt ebenfalls unmittelbar zur Wärmeentlastung dieses Bereiches bei, da dadurch aus dem unteren ringförmigen Randbereich der Brennerfläche 4 kein Gas mehr austreten und dort brennen kann.

Ein solcher Ring 17 ließe sich übrigens auch ohne weiteres auf den atmosphärischen Brenner nach Fig. 4 aufstecken, der selbstverständlich in horizontaler Stellung, wie dargestellt, im unteren Bereich eines Heizkesselbrennschachtes anzuordnen ist.

## Patentansprüche

1. Strahlungsbrenner für Heizkessel, bestehend aus einem Tragblech (1) mit zu einer Gaseinströmöffnung (2) im Tragblech (1) führenden Gaszufuhrleitung (3) und mit einer auf der anderen Seite des Tragbleches (1) angeordneten gewölbten Brennerfläche (4) aus Drahtgewebe (4'),
**dadurch gekennzeichnet,**
daß die Brennerfläche (4) in Form einer Halbkugel ausgebildet und unter dieser konzentrisch und mit in bezug auf den Halbkugeldurchmesser (D) der Brennerfläche (4) wesentlich kleineren Abstand (A) mindestens ein ebenfalls halbkugelförmiger und ebenfalls am Tragblech (1) befestigter Gasverteiler (5) aus gelochtem Blech angeordnet ist, und daß der Durchmesser (D₁) der Gaseinströmöffnung (6) im wesentlichen dem Durchmesser (D₂) des halbkugelförmigen Gasverteilers (5) entspricht.

2. Brenner nach Anspruch 1,
**dadurch gekennzeichnet,**
daß das Tragblech (1) mit ringförmigen Stufenprägungen (7) versehen ist, an denen die Brennerfläche (4) und der mindestens eine Gasverteiler (5) mit ihren Umfangsrändern (8) angeschlossen sind.

3. Brenner nach Anspruch 1 oder 2,
**dadurch gekennzeichnet,**
daß das Tragblech (1) zur Gaszufuhrseite (GS) hin in Form eines in bezug auf die Brennerachse (9) konvex gewölbten Gasführungstrichters (10) ausgebildet ist.

4. Brenner nach Anspruch 3,
**dadurch gekennzeichnet,**
daß im Innenraum (11) der halbkugelförmigen Brennerfläche (4) und vor dem Gasverteiler (5') im Trichter (10) ein Verdrängungskörper (12) angeordnet ist.

5. Brenner nach einem der Ansprüche 1 bis 4,
**dadurch gekennzeichnet,**
daß vor der Öffnung (2) des Tragbleches (1) eine Gaszuströmkammer (13) in Form eines gegen den Innenraum (11) offenen, spiral- oder schraubenlinienförmig verlaufenden und sich im Querschnitt reduzierenden Gasführungskanales (14) angeordnet ist.

6. Brenner nach einem der Ansprüche 1 bis 5,
**dadurch gekennzeichnet,**
daß das Tragblech (1) unter Zwischenanordnung eines Wärmeisolationsringes (15) mit einer Trägerplatte (16) verbunden und diese mit der Gaszuströmkammer (13) versehen ist.

7. Brenner nach einem der Ansprüche 1 bis 6,
**dadurch gekennzeichnet,**
daß bei Anordnung von zwei Gasverteilern (5, 5') die Breite (B) des Umfangsrandes (8) des inneren Gasverteilers (5') im wesentlichen der radialen Distanz (A₁) beider Gasverteiler (5, 5') zuzüglich der Breite (B₁) des Umfangsrandes (8') des äußeren Gasverteilers (5) auf dem des inneren befestigt ist, wobei der Umfangsrand (8') auf dem des inneren Gasverteilers (5') nahe dem Ansatzbereich (AB) des inneren Gasverteilers (5') am Tragblech (1) befestigt ist.

8. Brenner nach einem der Ansprüche 1 bis 7,
**dadurch gekennzeichnet,**
daß unter dem Tragblech (1) im Bereich seines Außenumfanges zwischen diesen und dem Wärmeisolationsring (15) ein weiterer Isolationsring (20) angeordnet ist.

9. Brenner nach Anspruch 8,
**dadurch gekennzeichnet,**
daß der Isolationsring (20) innen an der äußeren Stufenprägung (17) anliegt.

10. Brenner nach einem der Ansprüche 1 bis 9,
**dadurch gekennzeichnet,**
daß das Tragblech (1) mit seinem äußeren Umfangsrand durch einen außen aufgesetzten Spann- und Isolationsring (17) am Wärmeisolationsring (15) festgelegt ist.

## Claims

1. A radiation burner for boilers, comprising a support plate (1) including a gas supply conduit (3) leading to a gas in-flow opening (2) provided in the support plate (1), and including a curved burner surface (4) of wire fabric (4') arranged on the other side of the support plate (1), characterized in that the burner surface (4) is of a semi-spherical configuration and concentrically arranged therebelow at a distance (A) substantially smaller relative to the semi-spherical diameter (D) of the burner surface (4) is at least one equally semi-spherical gas distributor (5) equally secured to the support plate (1) and made of perforated sheet metal, and that the diameter (D₁) of the gas in-flow opening (6) substantially corresponds to the diameter (D₂) of the semi-spherical gas distributor (5).

2. A burner according to claim 1, characterized in that the support plate (1) is provided with annular stamped steps (7) to which are connected the burner surface (4) and at least one gas distributor (5) with the circumferential edges (8) thereof.

3. A burner according to claims 1 or 2, characterized in that the support plate (1) toward the gas supply side (GS) is designed as a gas-carrying funnel (10) of a convex curvature relative to the burner axis (9).

4. A burner according to claim 3, characterized in that a displacement element (12) is arranged within the interior (11) of the semi-spherical burner surface (4) and ahead of the gas distributor (5) within the funnel (10).

5. A burner according to any one of claims 1 to 4, characterized in that a gas in-flow chamber (13) in the form of a gas supply channel (14) open toward the interior (11) and spirally or helically extending and tapering in cross-section is arranged ahead of the opening (2) of the support plate (1).

6. A burner according to any one of claims 1 to 5, characterized in that the support plate (1) is connected to a support plate (16), with a heat insulating ring (15) being arranged therebetween, and that the support plate (16) is provided with the gas in-flow chamber (13).

7. A burner according to any one of claims 1 to 6, characterized in that with the arrangement of two gas distributors (5,5'), the width (B) ofthe circumferential edge (8) of the inner gas distributor (5') substantially corresponds to the radial distance (A₁) of the two gas distributors (5,5') plus the width (B₁) ofthe circumferential edge (8') ofthe outer gas distributor (5) to which the one of the inner gas distributor is secured, with the circumferential edge (8') on the one of the inner gas distributor (5') being secured in close proximity with the mounting area (AB) of the inner gas distributor (5') to the support plate (1).

8. A burner according to any one of claims 1 to 7, characterized in that another insulating ring (20) is arranged underneath the support plate (1) in the area of the outer circumference thereof between the latter and the heat insulating ring (15).

9. A burner according to claim 8, characterized in that the insulating ring (20), inwardly, is in abutment with the outer stamped step (17).

10. A burner according to any one of claims 1 to 9, characterized in that the support plate (1) with the outer circumference thereof is fixed to the heat insulating ring (15) through an externally mounted clamping and insulating ring (17).

## Revendications

1. Brûleur radiant pour chaudière de chauffage, constitué par une tôle porteuse (1) avec une conduite d'amenée de gaz (3) qui conduit à un orifice d'admission du gaz (2) dans la tôle porteuse (1) et avec une surface du brûleur (4) arquée en tissu métallique (4'), placée sur l'autre côté de la tôle porteuse (1),
**caractérisé en ce**
que la surface du brûleur (4) est configurée en forme d'hémisphère et qu'au moins un répartiteur de gaz (5) en tôle perforée, également en forme d'hémisphère et également fixé à la tôle porteuse (1), est placé sous la surface du brûleur de manière concentrique et avec un écart (A) beaucoup plus petit que le diamètre de l'hémisphère (D) de la surface du brûleur (4) et que le diamètre (D₁) de l'orifice d'admission du gaz (6) correspond essentiellement au diamètre (D₂) du répartiteur de gaz (5) en forme d'hémisphère.

2. Brûleur selon la revendication 1,
**caractérisé en ce**
que la tôle porteuse (1) est pourvue d'estampages de degrés (7) annulaires auxquelles la surface du brûleur (4) et le répartiteur de gaz (5), qui existe au moins, sont raccordés avec leurs bords périphériques (8).

3. Brûleur selon la revendication 1 ou 2,
**caractérisé en ce**
que la tôle porteuse (1) est configurée en forme d'entonnoir de guidage de gaz (10) arqué convexe par rapport à l'axe du brûleur (9) vers le côté de l'amenée de gaz (GS).

4. Brûleur selon la revendication 3,
**caractérisé en ce**
qu'un corps déplaceur (12) est placé dans l'espace intérieur (11) de la surface du brûleur (4) en forme d'hémisphère et devant le répartiteur de gaz (5) dans l'entonnoir (10).

5. Brûleur selon l'une des revendications 1 à 4,
**caractérisé en ce**
qu'une chambre d'afflux du gaz (13) en forme de conduit de guidage du gaz (14), en forme de spirale ou d'hélice, ouvert contre l'espace intérieur (11) et dont la section se réduit, est placée devant l'ouverture (2) de la tôle porteuse (1).

6. Brûleur selon l'une des revendications 1 à 5,
**caractérisé en ce**
que la tôle porteuse (1) est reliée à une plaque de support (16), en intercalant un anneau d'isolation thermique (15), et que celle-ci est pourvue de la chambre d'afflux du gaz (13).

7. Brûleur selon l'une des revendications 1 à 6,
**caractérisé en ce**
que, pour une disposition de deux répartiteurs de gaz (5, 5'), la largeur (B) du bord périphérique (8) du répartiteur intérieur de gaz (5') correspond essentiellement à la distance radiale (A₁) des deux répartiteurs de gaz 15, 5') augmentée de la largeur (B₁) du bord périphérique (8') du répartiteur extérieur de gaz (5) sur celui du répartiteur intérieur, le bord périphérique (8') étant fixé sur celui du répartiteur intérieur de gaz (5') près de la zone d'attache (AB) du répartiteur intérieur de gaz (5') sur la tôle porteuse (1).

8. Brûleur selon l'une des revendications 1 à 7,
**caractérisé en ce**
qu'un autre anneau d'isolation (20) est placé sous la tôle porteuse (1) dans la zone de son périmètre extérieur entre celui-ci et l'anneau d'isolation thermique (15).

9. Brûleur selon la revendication 8,
**caractérisé en ce**
que l'anneau d'isolation (20) repose à l'intérieur sur l'estampage de degrés extérieur (17).

10. Brûleur selon l'une des revendications 1 à 9,
**caractérisé en ce**
que la tôle porteuse (1) avec son bord périphérique extérieur est fixé à l'anneau d'isolation thermique (15) par un anneau de serrage et d'isolation (17) rapporté à l'extérieur.
